# EUROPÄISCHE PATENTSCHRIFT

(11) **EP 0 016 848 B1**
(45) Veröffentlichungstag und Bekanntmachung des Hinweises auf die Patenterteilung: **03.02.1982**
(21) Anmeldenummer: 79100899.8
(22) Anmeldetag: 24.03.1979
(51) Int. Cl.: B65D 5/02

(54) **Behälter, insbesondere Faltschachtel**
Container, particularly a folding box
Récipient, en particulier boîte pliable

(43) Veröffentlichungstag der Anmeldung: 15.10.1980
(73) Patentinhaber: REAL-PACK Entwicklungs- und Verpackungstechnik GmbH., 64521 Gross-Gerau (DE)
(72) Erfinder: Nold, Richard P., D-6080 Gross-Gerau (DE)
(74) Vertreter: Katscher, Helmut, Dipl.-Ing.

## Beschreibung

Die Erfindung betrifft einen Behälter aus einem einteiligen Zuschnitt aus Pappe, Karton, Kunststoff od. dgl., insbesondere eine Faltschachtel, mit einem langgestreckten, die Seitenwände des Behälters bildenden Behälterrumpf, der aus dem Zuschnitt durch Verbinden zweier entgegengesetzter Zuschnitt-Längsrander gebildet ist, mit einer viereckigen Stirnfläche an einem Behälterende, von der die Seitenwände zu einem schmalen Behälterabschluß am anderen Behälterende zusammenlaufen, wobei von zwei diametral gegenüberliegenden Ecken der Stirnfläche jeweils eine Hauptfaltkante geradlinig zu einem Schnittpunkt am schmalen Behälterabschluß verläuft und von den beiden anderen diametral gegenüberliegenden Ecken der Stirnfläche jeweils Nebenfaltkanten ausgehen.

Bei derartigen bekannten Behältern (DE-OS 2 509 052) gehen jeweils zwei Nebenfaltkanten von jeweils einer Ecke der Stirnfläche ebenfalls geradlinig bis zu den beiden Enden des schmalen Behälterabschlusses. Der so gebildete Behälter weist völlig ebene Seitenflächen auf, was für das Zusammenpacken mehrerer Behälter in einer. Umkarton od. dgl. sehr vorteilhaft ist, weil die Behälter an allen einander berührenden Flächen flächig aneinanderliegen, so daß zwischen den Behältern keine Hohlräume entstehen.

Für die Ausnutzung des Innenraums der Behälter für Verpackungszwecke ist es aber in manchen Fällen weniger erwünscht, daß die Seitenwände im Bereich des schmalen Behälterabschlusses als völlig ebene Flächen in einem meist sehr spitzen Winkel zusammenlaufen, weil dadurch an diesem Behälterende der Behälterinnenraum nicht oder nur wenig für die Verpackungszwecke benutzt werden kann.

Ein bevorzugter Anwendungsbereich derartiger Behälter in der Ausführungsform als Faltschachteln ist das Verpacken von Tuben. Die Tuben sind aber auch an ihrem zusammengefalteten Ende nicht durch zwei ebene Flächen begrenzt, sondern etwas nach außen gewölbt. Dies führt dazu, daß die Tuben den Behälterinnenraum nicht in seiner ganzen Länge ausfüllen können; sie müssen schon in einem mehr oder minder großen Abstand vom schmalen Behälterabschluß enden.

Es ist auch bekannt (DE-OS 1 807 670), bei einem ähnlichen Behälter zum Verpacken von Tuben jeweils eine einzelne von einer Ecke der Stimfläche ausgehende Nebenfaltkante bereits im ersten Drittel der Behälterlänge enden zu lassen, ohne daß eine weitere Faltkante zu jedem Ende des schmalen Behälterabschlusses verläuft. Dadurch ergibt sich aber für den überwiegenden Teil der Behälterlänge eine unbestimmte gewölbte Form der Seitenwand, wodurch das Aussehen, die Stapelbarkeit beim Zusammenpacken mehrerer Behälter und die Anpassung des Behälterinnenraums an die Form einer Tube beeinträchtigt sind.

Aufgabe der Erfindung ist es daher unter weitestgehender Beibehaltung der Vorteile der eingangs genannten Behälter eine bessere Ausnutzung des Behälterinnenraums insbesondere im Bereich des schmalen Behälterabschlusses zu erreichen.

Diese Aufgabe wird erfindungsgemäß da-. durch gelöst, daß die beiden Nebenfaltkanten am aufgerichteten Behälter jeweils zu einer nach außen zu den Schnittpunkten der Hauptfaltkanten mit dem schmalen Behälterabschluß verlaufenden Faltkante abgewinkelt sind. Dadurch werden die Behälterabmessungen und somit auch der Behälterinnenraum im Bereich des schmalen Behälterabschlusses vergrößert, so daß die zu verpackenden Gegenstände, wie Tuben, besser in den Behälter passen, so daß für die Verpackung der Tube od. dgl. ein kürzerer Behälter gewählt werden kann. Auch beispielsweise beim Verpacken von grobkörnigem Schüttgut wird eine bessere Behälterausnutzung erreicht, weil die einzelnen Teilchen des Schüttguts weiter zum schmalen Behälterabschluß hin vordringen können. Mit diesen Maßnahmen wird auch dem Vorwurf entgegengearbeitet, der Behälter täusche durch seine durch die schlank zulaufende Form bedingte, verhältnismäßig große Länge mehr Inhalt vor, als tatsächlich vorhanden ist.

Weitere Ausgestaltungen des Erfindungsgedankens sind Gegenstand von Unteransprüchen.

Die Erfindung wird nachfolgend an Ausführungsbeispielen näher erläutert, die in der Zeichnung dargestellt sind.

Es zeigt
Fig. 1 einen erfindungsgemäßen Behälter, der als Faltschachtel ausgeführt ist, in perspektivischer Darstellungsweise,
Fig. 2 einen Zuschnitt für den Behälter nach Fig. 1,
Fig. 3 eine Seitenansicht des aus dem Zuschnitt nach Fig. 2 zusammengeklebten Behälterrumpfs im flachliegenden Zustand, wobei die Verschlußklappen am stirnseitigen Behälterende weggelassen sind,
Fig. 4 eine Teilansicht in Richtung des Pfeiles IV in Fig. 3 im aufgerichteten Zustand,
Fig. 5 in einer Darstellung ähnlich der Fig. 3 eine abgewandelte Ausführungsform und
Fig. 6 in einer Darstellung entsprechend der Fig. 3 eine Ausführungsform, bei der der schmale Behälterabschluß durch schmale Verschlußlaschen gebildet wird.

Die in Fig. 1 gezeigte Faltschachtel aus Pappe, Karton, Kunststoff od. dgl. weist eine viereckige Stirnfläche 1 und einen aus Seitenflächen 2, 3 und 4 bestehenden Rumpf auf, wobei in den Figuren jeweils nur die vorderen Seitenflächen sichtbar sind. Von der Stirnfläche 1 verlaufen die Seitenflächen 2, 3, 4 zu einem schmalen Behälterabschluß 5 am anderen Behälterende.

Die beiden Ecken des schmalen Behälterabschlusses 5 bilden jeweils einen Schnittpunkt 10 bzw. 11 mit jeweils einer Hauptfaltkante 8 bzw. 9, die von zwei diametral gegenüberliegenden Ecken 6, 7 der Stirnfläche 1 geradlinig ausgehen.

Wie man aus der Darstellung des Zuschnitts in Fig. 2 erkennt, ist an der einen Hauptfaltkante 9 eine Klebelasche 12 angelenkt, deren Klebefläche in Fig. 2 schraffiert dargestellt ist. Diese Klebelasche 12 wird mit dem gegenüberliegenden Zuschnittrand verbunden, so daß der Rumpf der Faltschachtel entsteht. Der schmale Behälterabschluß 5 weist ebenfalls eine angelenkte Klebelasche 14 auf, die den Verschluß des Behälters am einen Ende bildet.

Am anderen Ende des Behälters ist in der bei Faltschachteln üblichen Weise ein Klappenverschluß vorgesehen, bestehend aus einer angelenkten Verschlußklappe 15, Seitenklappen 16, 17 und einer Einstecklasche 18 an der Verschlußklappe 15. Stattdessen kann auch ein anderer Behälterverschluß vorgesehen werden, der die viereckige Stirnfläche 1 bildet. Bei den dargestellten Ausführungsbeispielen ist die viereckige Stirnfläche quadratisch; es versteht sich aber, daß die Stirnfläche 1 auch rechteckig, als ein Parallelogramm oder ein anderes Viereck ausgeführt sein kann.

Bei dem in den Fig. 1-3 gezeigten Ausführungsbeispiel gehen von den beiden einander diametral gegenüberliegenden Ecken 19 der Stirnfläche 1 jeweils zwei gerade Nebenfaltkanten 20, 21 aus, die im Abstand zu dem Behälterabschluß 5 enden. Die Verlängerungen der Nebenfaltkanten 20, 21 verlaufen beim Ausführungsbeispiel nach Fig. 1-3 im Abstand zu den beiden Schnittpunkten 10, 11 am schmalen Behälterabschluß 5. Von den Enden der Nebenfaltkanten 20,21 verläuft jeweils eine abgewinkelte Faltkante 22, 23 zum benachbarten Schnittpunkt der Hauptfaltkante 8 bzw. 9 mit dem schmalen Behälterabschluß 5.

Fig. 4 zeigt in einer Teilansicht in Richtung des Pfeiles IV in Fig. 3 die abgestumpfte Form im Bereich des schmalen Behälterabschlusses 5, verglichen mit einem geradlinigen Verlauf der Behälterlängskanten, der mit strichpunktierten Linien in Fig. 4 dargestellt ist.

Beim Ausführungsbeispiel nach Fig. 5 gehen von den Ekken 19 der Stirnfläche 1 ebenfalls jeweils zwei Nebenfaltkanten 20, 21 aus, die in jeweils eine nach außen zu einer auf die Schnittpunkte 10 bzw. 11 verlaufende Faltkante 24 bzw. 25 übergehen. Auch hierbei ist der Winkel zwischen den Nebenfaltkanten 20 und 21 kleiner als der Winkel, der sich bei einem geradlinigen Verlauf zu den Schnittpunkten 10 bzw. 11 hin ergeben würde. Die Faltkanten 24, 25 sind jedoch im Gegensatz zum Ausführungsbeispiel nach Fig. 1-3 nicht gerade und von den Nebenfaltkanten 20, 21 agbeknickt, sondem verlaufen in einem Bogen, beispielsweise in einem Kreisbogen, zu den Schnittpunkten 10, 11.

Beim Ausführungsbeispiel nach Fig. 6 gehen ähnlich wie beim Beispiel nach der Fig. 5 von den Ecken 19 zwei Nebenfaltkanten 20, 21 aus, deren beide Enden am Behälterende durch eine Laschenfaltkante 29 miteinander und mit einer schmalen Verschlußlasche 30 verbunden sind. Die beiden so entstehenden Verschlußlaschen 30 können mittels einer (nicht dargestellten) Klebelasche miteinander faltbar verbunden sein, um eine schmale Behälterabschlußfläche zu bilden.

Jeweils von den Enden der Nebenfaltkanten 20 und 21 gehen drei kurze Faltkanten 31, 32 und 33 aus, die zwischen sich einen Einschlagzwickel bilden, der die Verschlußlasche 30 mit der benachbarten Behälterseitenwand 2 bzw. 3 verbindet. Im aufgerichteten Zustand des Behälters liegen die Faltkanten 31 und 33 aneinander. Die von den Nebenfaltkanten 20, 21 abgewinkelten Faltkanten 33 verlaufen zu den Schnittpunkten 10, 11 der Hauptfaltkante 8, 9 mit dem Behälterabschluß 5.

## Patentansprüche

1. Behälter aus einem einteiligen Zuschnitt aus Pappe, Karton, Kunststoff od dgl., insbesondere Faltschachtel, mit einem langgestreckten, die Seitenwände (2, 3, 4) des Behälters bildenden Behälterrumpf, der aus dem Zuschnitt durch Verbinden zweier entgegengesetzter Zuschnitt-Längsränder gebildet ist, mit einer viereckigen Stirnfläche (1) an einem Behälterende, von der die Seitenwände (2, 3, 4) zu einem schmalen Behälterabschluß am anderen Behälterende zusammenlaufen, wobei von zwei diametral gegenüberliegenden Ekken (6, 7) der Stirnfläche (1) jeweils eine Hauptfaltkante (8, 9) geradlinig zu einem Schnittpunkt (10, 11) am schmalen Behälterabschluß (5) verläuft und von den beiden anderen diametral gegenüberliegenden Ecken (19) der Stirnfläche (1) jeweils zwei Nebenfaltkanten (20, 21) ausgehen, dadurch gekennzeichnet, daß die beiden Nebenfaltkanten (20, 21) am aufgerichteten Behälter jeweils zu einer nach außen zu den Schnittpunkten (10, 11) der Hauptfaltkanten (8, 9) mit dem schmalen Behälterabschluß (5) verlaufenden Faltkante (22, 23, 24, 25, 33) abgewinkelt sind.

2. Behälter nach Patentanspruch 1, dadurch gekennzeichnet, daß die zu den Schnittpunkten (10, 11) der Hauptfaltkanten (8, 9) mit dem Behälterabschluß (5) verlaufenden Faltkanten (24, 25) gekrümmt sind.

3. Behälter nach Patentanspruch 1, dadurch gekennzeichnet, daß die Enden jeweils der beiden von einer Ecke (19) der Stirnfläche (1) ausgehenden Nebenfaltkanten (20, 21) am Behälterende durch eine Laschenfaltkante (29) miteinander und mit einer schmalen Verschlußlasche (30) verbunden sind, und daß von den Enden der Nebenfaltkanten (20, 21) jeweils drei Faltkanten (31, 32, 33) ausgehen, die zwischen sich einen Einschlagzwikkel (34) bilden, der die Verschlußlasche (30) mit einer benachbarten Behälterseitenwand (2 bzw. 3) verbindet.

4. Behälter nach Patentanspruch 3, dadurch gekennzeichnet, daß die Verschlußlasche (30) mit einer am Ende der beiden anderen Nebenfaltkanten (20, 21) ausgebildeten zweiten Verschlußiasche über eine separate Klebelasche faltbar verbunden ist.

5. Behälter nach Patentanspruch 1, dadurch gekennzeichnet, daß die Hauptfaltkanten (8, 9) senkrecht zu den beiden jeweils benachbarten Kanten der Stirnfläche (1) stehen, daß jeweils die an die Nebenfaltkanten (20, 21) anschließenden beiden Kanten der Stirnfläche (1) im Zuschnitt in einem stumpfen Winkel aufeinandertreffen und daß die Stirnfläche (1) eine ebene Fläche ist, deren Diagonale gleich der Länge des schmalen Behälterabschlusses (5) ist.

## Claims

1. Container consisting of a one-piece blank of cardboard, pasteboard, plastics or the like, particularly a folding box, with an elongated container body forming the side walls (2, 3, 4) of the container, which body is formed from the blank by connecting two opposite blank longitudinal edges, with a quadrangular end face (1) at one container end, from which end face the side walls (2, 3, 4) converge to form a narrow container closure at the other container end, in which case from two diametrically opposed corners (6, 7) of the end face (1) respectively one main folding edge (8, 9) extends rectilinearly to a point of intersection (10, 11) on the narrow container terminal (5) and from the two other diametrically opposed corners (19) of the end face (1) respectively two secondary folding edges (20, 21) originate, characterised in that the two secondary folding edges (20, 21) on the erected container are respectively bent relative to a folding edge (22, 23, 24, 25, 33) extending outwards towards the points of intersection (10, 11) of the main folding edges (8, 9) with the narrow container terminal (5).

2. Container according to Patent Claim 1, characterised in that the folding edges (24, 25) extending towards the points of intersection (10, 11) of the main folding edges (8, 9) with the container terminal (5) are curved.

3. Container according to Patent Claim 1, characterised in that the ends respectively of the two secondary folding edges (20, 21), which originate from one corner (19) of the end face (1), at the container end are joined to one another by a flap folding edge (29) and to a narrow closing flap (30), and in that from the ends of the secondary folding edges (20, 21) respectively three folding edges (31, 32, 33) originate which between themselves form a fold-in gusset (34) which joins the closing flap (30) to an adjacent container side wall (2 and 3).

4. Container according to Patent Claim 3, characterised in that the closing flap (30) is foldably joined via a separate adhesive flap to a second closing flap formed at the end of the two other secondary folding edges (20, 21).

5. Container according to Patent Claim 1, characterised in that the main folding edges (8, 9) lie perpendicular to the two respectively adjacent edges of the end face (1), in that respectively the two edges of the end face (1), which adjoin the secondary folding edges (20, 21), meet one another in the blank at an obtuse angle, and in that the end face (1) is a plane surface whose diagonal is equal to the length of the narrow container terminal (5).

## Revendications

1. Récipient constitué d'un flan d'une seule pièce en carton-pâte, en carton, en matière synthétique ou analogues, en particulier, une boîte pliable, ce récipient comportant un corps allongé formant les parois latérales (2, 3, 4) du récipient et formé à partir du flan par assemblage de deux bords longitudinaux opposés de ce dernier, une face frontale carrée (1) étant formée à une extrémité du récipient de laquelle les parois latérales (2, 3, 4) convergent vers une fermeture étroite du récipient à l'autre extrémité de ce dernier, un bord de pliage principal (8, 9) s'étendant chaque fois en ligne droite vers un point d'intersection (10, 11) à la fermeture étroite (5) du récipient à partir de deux coins (6, 7) diamétralement opposés de la face frontale (1) tandis que, de chacun des deux autres coins diamétralement opposés (19) de la face frontale (1), partent deux bords secondaires de pliage (20, 21), caractérisé en ce que, lorsque le récipient est dressé, les deux bords secondaires de pliage (20, 21) sont coudés chacun en un bord de pliage (22, 23, 24, 25, 33) s'étendant vers l'extérieur en direction des points d'intersection (10, 11) des bords principaux de pliage (8, 9) avec la fermeture étroite (5) du récipient.

2. Récipient suivant la revendication 1, caractérisé en ce que les bords de pliage (24, 25) s'étendant vers les points d'intersection (10, 11) des bords principaux de pliage (8, 9) avec la fermeture (5) du récipient sont courbes.

3. Récipient suivant la revendication 1, caractérisé en ce que les extrémités de chacun des deux bords secondaires de pliage (20, 21) partant d'un coin (19) de la face frontale (1) sont reliées l'une à l'autre et à une patte étroite de fermeture (30) à l'extrémité du récipient par un bord de pliage de patte (29), et en ce que, des extrémités des bords secondaires de pliage (20, 21), partent chaque fois trois bords de pliage (31, 32, 33) formant, entre eux, un coin d'entrée (34) reliant la patte de fermeture (30) à une paroi latérale voisine (2 ou 3) du récipient.

4. Récipient suivant la revendication 3, caractérisé en ce que la patte de fermeture (30) est reliée, de façon à pouvoir être pliée et à l'intervention d'une patte adhésive séparée, à une deuxième patte de fermeture formée à l'extrémité des deux autres bords secondaires de pliage (20, 21).

5. Récipient suivant la revendication 1, caractérisé en ce que les bords principaux de pliage (8, 9) sont perpendiculaires à chacun des deux bords voisins de la face frontale (1), les deux bords de la face frontale (1) qui viennent à la suite des bords secondaires de pliage (20, 21) se rejoignent dans le flan en formant un angle obtus, tandis que la face frontale (1) est une surface plane dont la diagonale est égale à la longueur de la fermeture étroite (5) du récipient.
